# EUROPÄISCHE PATENTSCHRIFT

(11) **EP 0 485 866 B1**
(45) Veröffentlichungstag und Bekanntmachung des Hinweises auf die Patenterteilung: **31.01.1996**
(21) Anmeldenummer: 91118851.4
(22) Anmeldetag: 05.11.1991
(51) Int. Cl.: H05B 41/38

(54) **Getaktetes Schaltnetzteil für den Betrieb einer Entladungslampe**
Switching circuit for operating a discharge lamp
Hacheur pour alimenter une lampe à décharge

(30) Priorität: 15.11.1990 DE 9015674 U
(43) Veröffentlichungstag der Anmeldung: 20.05.1992
(73) Patentinhaber: Patent-Treuhand-Gesellschaft für elektrische Glühlampen mbH, D-81543 München (DE)
(72) Erfinder: Bernitz, Franz, W-8025 Unterhaching (DE); Huber, Andreas, W-8031 Maisach (DE); Hansmann, Frank, W-3013 Barsinghausen (DE)

(56) Entgegenhaltungen:
- EP-A- 0 256 231
- FR-A- 2 383 576
- FR-A- 2 489 069

## Beschreibung

Die Erfindung betrifft ein getaktetes Schaltnetzteil gemäß dem Oberbegriff des Schutzanspruchs 1.

Derartige Schaltnetzteile sind Bestandteil von elektronischen Vorschaltgeräten für Hochdruckentladungslampen, insbesondere Hochdruckentladungslampen kleiner Leistungsaufnahme.

Schaltnetzteile, die auch in elektronischen Vorschaltgeräten von Entladungslampen Verwendung finden, sind aus der gängigen Fachliteratur bekannt. In der EP-A-0 256 231 wird ein Schaltnetzteil mit einer Steuerschaltung offenbart, das für Entladungslampen geeignet ist.

Untersuchungen haben ergeben, daß bei Verwendung nur eines Kondensators am Ausgang des Schaltnetzteils in Vorschaltgeräten für Hochdruckentladungslampen kleiner Leistungsaufnahme Probleme bei der Zündung dieser Lampen auftreten. Der Kondensator am Ausgang des Schaltnetzteils dient zur Energieversorgung der Entladungslampe während der Leitphase des Schalttransistors. Die Kapazität dieses Kondensators ist dabei so groß zu wählen, daß der Versorgungsstrom der Entladungslampe nur von einem kleinen Wechselstromanteil, der von der hochfrequenten Schaltfrequenz des Transistors herrührt, überlagert wird. Damit wird ein Erlöschen der Entladung in der Lampe während der Leitphase des Schalttransistors unterbunden. Andererseits muß die Kapazität des ausgangsseitigen Kondensators hinreichend klein sein, damit die Spannung an diesem Kondensator schnell genug über das Pulsweitenverhältnis des Schaltreglers auf die Lampenbrennspannung eingestellt werden kann. Beide Anforderungen können zwar vom ausgangsseitigen Kondensator erfüllt werden, allerdings treten beim Zündvorgang, bedingt durch die schlagartige Entladung desr relativ kleinen Kapazität dieses Ausgangskondensators, erhebliche Probleme auf. Die Dauer des Entladestromes des Ausgangskondensators reicht nicht aus, um den Übergang der Hochdruckentladungslampe in die Bogenentladung sicherzustellen.

In der Druckschrift FR 2 489 069 wird eine Schaltungsanordnung mit einem Vorschaltgerät und einem Zündgerät für eine Hochdruck-Entladungslampe offenbart, wobei die Lampe über das Zündgerät an einen am Ausgang des Vorschaltgerätes angeordneten Kondensator angeschlossen ist. Zur Verbesserung der Zündfähigkeit der Lampe weist diese Schaltungsanordnung eine Niederfrequenzdrosselspule auf, die zwischen dem vorgenannten Kondensator und der Lampe angeordnet ist. Durch diese Maßnahme wird, während der Zündphase, der Lampenstrom bei ausreichend hoher Lampen spannung auf einen relativ niedrigen Wert gedrückt, so daß nur an einer kleinen vorderen Stelle der Kathode eine Glimmentladung auftritt, um die Kathode vorzuheizen und so einen sicheren Übergang von der Glimm- zur Bogenentladung zu gewährleisten. Nachteilig ist allerdings, daß Niederfrequenzdrosselspulen relativ voluminös sind und daher nicht in kompakten Vorschaltgeräten verwendet werden können.

Es ist die Aufgabe der Erfindung, ein Schaltnetzteil als Bestandteil eines elektronischen Vorschaltgerätes für Hochdruck-Entladungslampen bereitzustellen, das einen störungsfreien Betrieb und eine gute Zündwilligkeit der Lampe gewährleistet.

Diese Aufgabe wird erfindungsgemäß durch die kennzeichnenden Merkmale des Anspruchs 1 oder 2 gelöst. Besonders vorteilhafte Ausführungen der Erfindung sind in den Unteransprüchen dargelegt.

Das RC-Glied parallel zum Ausgangskondensator besitzt eine relativ große Zeitkonstante, so daß ein kleiner, aber länger andauernder Entladestrom aus dem Kondensator des RC-Gliedes fließt, der in Verbindung mit dem relativ hohen, aber nur kurzzei tig fließenden Entladestrom des Ausgangskondensators die Zündung mit anschließender Bogenübernahme bei der Entladungslampe sichergestellt. Anstelle des RC-Gliedes parallel zum Ausgangskondensator kann auch zwischen das Schaltnetzteil und die Hochdruckentladungslampe in Reihe zur Lampe ein zeitlich veränderbarer Widerstand geschaltet werden. Dieser Widerstand kann aus einem Heißleiter oder aus einer Parallelschaltung eines Widerstandes mit einem mechanischen Relaiskontakt bestehen. Zum Zeitpunkt der Zündung verhindert der Widerstand durch seinen hohen Widerstandswert, daß aus dem Ausgangskondensator ein hoher Entladestrom kurzzeitig abfließen kann. Erst durch die einsetzende Eigenerwärmung - im Falle des Heißleiters - oder durch die Schließung des Relaiskontaktes bei der Parallelschaltung wird ein erhöhter Stromfluß ermöglicht, so daß der Anlauf der Lampe einwandfrei gewährleistet ist.

Die Erfindung wird im folgenden anhand der nachfolgenden Ausführungsbeispiele näher erläutert.
- Figur 1: zeigt ein elektronisches Vorschaltgerät mit einem RC-Glied.
- Figur 2: zeigt ein elektronisches Vorschaltgerät mit einem Heißleiter.

Die Figur 1 zeigt den prinzipiellen Aufbau eines elektronischen Vorschaltgerätes für eine 35-Watt Halogen-Metalldampf-Hochdruckentladungslampe L mit einem erfindungsgemäßen Schaltnetzteil und einer Zündschaltung Z. Derartige Lampen und Vorschaltgeräte werden in Kfz-Scheinwerfern eingesetzt. Bei dem Schaltnetzteil handelt es sich um einen sekundär getakteten Drossel-Aufwärtswandler (Boost-converter). Das Steuerteil S ist nicht Gegenstand der Erfindung und ist daher nur schematisch dargestellt. Ein Beispiel hierfür findet sich z.B. in der EP-A-0 059 053. Als Spannungsquelle U_{Batt.} dient eine 12 Volt-Kfz-Batterie. Parallel zur Spannungsquelle ist ein Eingangskondensator C_{E} mit einer Kapazität von 5000 µF geschaltet. Als Schalttransistor T_{Q} wird ein Power-MOSFET verwendet, dessen Gate-Spannung mittels der Steuerschaltung mit einer Frequenz von 20 - 75 kHz getastet wird. Zu dem Drossel-Aufwärtswandler gehören ferner eine Drossel L_{S} mit einer Induktivität von 0,5 mH, eine Diode D und ein Ausgangskondensator C_{A} mit einer Kapazität von 3,3 µF. Parallel zum Ausgangskondensator C_{A} ist ein RC-Glied geschaltet, dessen ohmscher Widerstand R einen Wert von 33Ω besitzt und dessen Kondensator C_{R} eine Kapazität von 22 µF aufweist. Die 35-Watt Hochdruckentladungslampe L ist mit der Zündschaltung Z in Reihe parallel zum Ausgangskondensator C_{A} und parallel zum RC-Glied angeschlossen. Beispiele für die Zündschaltung Z sind in dem Artikel "Zündung von Halogen-Metalldampflampen" von H.-J.Fähnrich und H.Leyendecker, Fernseh- und Kino-Technik 1972, Nr.8, S.279 beschrieben.

Während der Leitphase des Transistors T_{Q} ist der Laststromkreis mit der Entladungslampe L wegen der Diode D von dem Stromkreis, der durch die Batterie, die Drossel L_{S} und dem Transistor T_{Q} gebildet wird, vollkommen getrennt. Die Energieversorgung der Lampe L wird während der Leitphase des Transistors T_{Q} hauptsächlich vom Ausgangskondensator C_{A} sichergestellt. Während der Sperrphase des Transistors T_{Q} übernehmen die Batterie und die Drossel L_{S} die Spannungsversorgung der Entladungslampe L. Dabei werden auch die Kondensatoren C_{A} und C_{R} auf die Ausgangsspannung des Schaltnetzteils aufgeladen. Die Steuerschaltung regelt die Ausgangsspannung des Schaltnetzteils über das Tastverhältnis des Schalttransistors T_{Q} auf die Lampenbrennspannung von ca. 100 V. Das RC-Glied dient lediglich als Zündhilfe. Während der Zündung der Hochdruckentladungslampe liefert der Ausgangskondensator C_{A} für eine kurze Zeitdauer von ca. 3 µs einen hohen Entladestrom von ungefähr 50A, der auf den Elektroden der Lampe einen "Hot-spot" erzeugt, aber nicht ausreicht, um die Lampe nach dem Zündimpuls in die Bogenentladung überzuführen. Erst der langsamer abklingende, relativ kleine Entladestrom des Kondensators C_{R}, dessen Anfangswert ungefähr 5A beträgt, ermöglicht zusammen mit dem Entladestrom des Ausgangskondensators C_{A} die sichere Zündung der Lampe.

Figur 2 zeigt ein abgewandeltes Ausführungsbeispiel des prinzipiellen Aufbaus eines elektronischen Vorschaltgerätes für eine 35-Watt Halogen-Metalldampf-Hochdruckentladungslampe. Das Ausführungsbeispiel stimmt weitgehend mit dem in Figur 1 dargestellten Beispiel überein. Anstelle des RC-Gliedes parallel zum Ausgangskondensator ist jedoch hier ein Heißleiter H in Reihe zur Hochdruckentladungslampe L geschaltet.

Die Erfindung ist nicht auf das hier beschriebene Ausführungsbeispiel beschränkt, sondern kann ebensogut auf andere Schaltnetzteile, wie z.B. auf einen Drossel-Inverswandler (Flyback-converter, isolated ornonisolated) oder einen Tiefsetzsteller (Buck-converter) angewendet werden.

## Patentansprüche

1. Getaktetes Schaltnetzteil mit Pulsweitenmodulation zur Umwandlung einer Gleichspannung in eine andere Gleichspannung für den Betrieb einer Hochdruck-Entladungslampe (L) mittels einer Zündschaltung (Z), wobei das Schaltnetzteil einen oder mehrere aktive (T_{Q}) und passive (D) Halbleiterschalter, eine oder mehrere Induktivitäten (L_{S}) sowie parallel zum Ein- und Ausgang des Schaltnetzteils jeweils einen Kondensator (C_{E}, C_{A}) enthält, dadurch gekennzeichnet, daß parallel zum Kondensator (C_{A}) am Ausgang des Schaltnetzteils ein RC-Glied (R, C_{R}) mit einer relativ großen Zeitkonstante geschaltet ist, so daß während der Zündphase der Lampe ein länger andauernder Entladestrom aus dem Kondensator (C_{R}) des RC-Gliedes (R, C_{R}) fließt.

2. Getaktetes Schaltnetzteil mit Pulsweitenmodulation zur Umwandlung einer Gleichspannung in eine andere Gleichspannung für den Betrieb einer Hochdruck-Entladungslampe (L) mittels einer Zündschaltung (Z), wobei das Schaltnetzteil einen oder mehrere aktive (T_{Q}) und passive (D) Halbleiterschalter, eine oder mehrere Induktivitäten (L_{S}) sowie parallel zum Ein- und Ausgang des Schaltnetzteils jeweils einen Kondensator (C_{E}, C_{A}) enthält, dadurch gekennzeichnet, daß zwischen dem Ausgang des Schaltnetzteils und die Hochdruck-Entladungslampe (L) in Reihe zur Lampe ein zeitlich veränderbarer Widerstand (H) geschaltet ist, der zum Zündzeitpunkt der Lampe (L) einen hohen Widerstandswert aufweist.

3. Getaktetes Schaltnetzteil nach Anspruch 1, dadurch gekennzeichnet, daß der Kondensator (C_{A}) im Ausgang des Schaltnetzteils eine Kapazität zwischen 0,01 µF und 25 µF besitzt.

4. Getaktetes Schaltnetzteil nach Anspruch 1, dadurch gekennzeichnet, daß die Kapazität des Kondensators (C_{R}) im RC-Glied (R, C_{R}) eine Kapazität zwischen 0,5 µF und 25 µF besitzt.

5. Getaktetes Schaltnetzteil nach Anspruch 1, dadurch gekennzeichnet, daß der ohmsche Widerstand (R) des RC-Gliedes (R, C_{R})einen elektrischen Widerstand zwischen 10Ω und 100Ω besitzt.

6. Getaktetes Schaltnetzteil nach Anspruch 2, dadurch gekennzeichnet, daß der zeitlich veränderbare Widerstand ein Heißleiter (H) mit einem Kalt-Widerstand zwischen 10 und 100Ω ist.

7. Getaktetes Schaltnetzteil nach Anspruch 2, dadurch gekennzeichnet, daß der zeitlich veränderbare Widerstand eine Parallelschaltung eines Widerstandes mit einem mechanischen Relaiskontakt ist.

## Claims

1. Switched-mode power supply having pulse-width modulation for converting one DC voltage into another DC voltage for operating a high-pressure discharge lamp (L) by means of an ignition circuit (Z), the switched-mode power supply containing one or more active (T_{Q}) and passive (D) semiconductor switches, one or more inductors (L_{S}) and, in each case parallel to the input and output of the switched-mode power supply, a capacitor (C_{E}, C_{A}), characterized in that a RC element (R, C_{R}) having a relatively large time constant is connected in parallel with the capacitor (C_{A}) at the output of the switched-mode power supply, so that a longer-lasting discharge current flows from the capacitor (C_{R}) of the RC element (R, C_{R}) during the ignition phase of the lamp.

2. Switched-mode power supply having pulse-width modulation for converting one DC voltage into another DC voltage for operating a high-pressure discharge lamp (L) by means of an ignition circuit (Z), the switched-mode power supply containing one or more active (T_{Q}) and passive (D) semiconductor switches, one or more inductors (L_{S}) and, in each case parallel to the input and output of the switched-mode power supply, a capacitor (C_{E}, C_{A}), characterized in that a temporally variable resistor (H) is connected, in series with the lamp, between the output of the switched-mode power supply and the high-pressure discharge lamp (L), which resistor has a high resistance at the time when the lamp (L) is ignited.

3. Switched-mode power supply according to Claim 1, characterized in that the capacitor (C_{A}) at the output of the switched-mode power supply has a capacitance of between 0.01 µF and 25 µF.

4. Switched-mode power supply according to Claim 1, characterized in that the capacitance of the capacitor (C_{R}) in the RC element (R, C_{R}) has a capacitance of between 0.5 µF and 25 µF.

5. Switched-mode power supply according to Claim 1, characterized in that the ohmic resistor (R) of the RC element (R, C_{R}) has an electrical resistance of between 10 Ω and 100 Ω.

6. Switched-mode power supply according to Claim 2, characterized in that the temporally variable resistor is a thermistor (H) having a cold resistance of between 10 and 100 Ω.

7. Switched-mode power supply according to Claim 2, characterized in that the temporally variable resistor is a parallel circuit of a resistor with a mechanical relay contact.

## Revendications

1. Bloc d'alimentation à découpage commandé de façon cadencée, mettant en oeuvre une modulation d'impulsions en durée pour la conversion d'une tension continue en une autre tension continue pour le fonctionnement d'une lampe à décharge haute pression (L) à l'aide d'un circuit d'amorçage (Z), le bloc d'alimentation à découpage comportant un ou plusieurs interrupteurs à semiconducteurs actifs (T_{Q}) et passifs (D), une ou plusieurs inductances (L_{S}) ainsi que des condensateurs respectifs (C_{E}, C_{A}) en parallèle avec l'entrée et la sortie du bloc d'alimentation à découpage, caractérisé par le fait qu'un circuit RC (R, C_{R}) possédant une constante de temps relativement élevée est branché en parallèle avec le condensateur (C_{A}) de la sortie du bloc d'alimentation à découpage de sorte que, pendant la phase d'amorçage de la lampe, un courant de décharge durant plus longtemps est délivré par le condensateur (C_{R}) du circuit RC (R, C_{R}).

2. Bloc d'alimentation à découpage commandé de façon cadencée mettant en oeuvre une modulation d'impulsions en durée pour la conversion d'une tension continue en une autre tension continue pour le fonctionnement d'une lampe à décharge haute pression (L) à l'aide d'un circuit d'amorçage (Z), le bloc d'alimentation à découpage comportant un ou plusieurs interrupteurs à semiconducteurs actifs (T_{Q}) et passifs (D), une ou plusieurs inductances (L_{S}) ainsi que des condensateurs respectifs (C_{E}, C_{A}) en parallèle avec l'entrée et la sortie du bloc d'alimentation à découpage, caractérisé par le fait qu'entre la sortie du bloc d'alimentation à découpage et la lampe à décharge haute pression (L), et en série avec la lampe, est branchée une résistance (H) variable dans le temps, qui possède une valeur résistive élevée à l'instant d'amorçage de la lampe (L).

3. Bloc d'alimentation à découpage commandé de façon cadencée suivant la revendication 1, caractérisé par le fait que le condensateur (C_{A}) situé à la sortie du bloc d'alimentation à découpage possède une capacité comprise entre 0,01 mF et 25 mF.

4. Bloc d'alimentation à découpage commandé de façon cadencée suivant la revendication 1, caractérisé par le fait que la capacité du condensateur (C_{R}) dans le circuit RC (R, C_{R}) possède une capacité comprise entre 0,5 mF et 25 mF.

5. Bloc d'alimentation à découpage commandé de façon cadencée suivant la revendication 1, caractérisé par le fait que la résistance ohmique (R) du circuit RC (R, C_{R}) possède une résistance électrique comprise entre 10 W et 100 W.

6. Bloc d'alimentation à découpage commandé de façon cadencée suivant la revendication 2, caractérisé par le fait que la résistance variable dans le temps est un conducteur à chaud (H) possédant une résistance à froid comprise entre 10 et 100 W.

7. Bloc d'alimentation à découpage commandé de façon cadencée suivant la revendication 2, caractérisé par le fait que la résistance variable dans le temps est un circuit parallèle formé d'une résistance et d'un contact mécanique de relais.
